# EUROPÄISCHE PATENTSCHRIFT

(11) **EP 3 230 595 B1**
(45) Veröffentlichungstag und Bekanntmachung des Hinweises auf die Patenterteilung: **28.04.2021**
(21) Anmeldenummer: 15831133.2
(22) Anmeldetag: 01.12.2015
(51) Int. Cl.: F04D 25/06, F04D 29/26, F04D 29/64

(54) **ANORDNUNG EINES LAUFRADS AUF EINEM ROTIERENDEN TEIL UND VERFAHREN ZUR HERSTELLUNG DER ANORDNUNG**
ARRANGEMENT OF AN IMPELLER ON A ROTATING PART AND METHOD FOR PRODUCING THE ARRANGEMENT
ENSEMBLE COMPOSÉ D'UNE ROUE À AILETTES SUR UN ÉLÉMENT ROTATIF ET PROCÉDÉ DE PRODUCTION DUDIT ENSEMBLE

(30) Priorität: 12.12.2014 DE 102014225688
(43) Veröffentlichungstag der Anmeldung: 18.10.2017
(73) Patentinhaber: Ziehl-Abegg SE, 74653 Künzelsau (DE)
(72) Erfinder: ROESSLER, Stefan, 74538 Rosengarten (DE); RUEDENAUER, Michael, 74214 Schöntal (DE)
(74) Vertreter: Patent- und Rechtsanwälte Ullrich & Naumann
(86) Internationale Anmeldenummer: PCT/DE2015/200523
(87) Internationale Veröffentlichungsnummer: WO 2016/091256

(56) Entgegenhaltungen:
- DE-U1-202004 010 088
- DE-U1-202010 011 378
- US-A1- 2005 012 418

## Beschreibung

Die Erfindung betrifft eine Anordnung eines Laufrads auf einem rotierenden Teil, vorzugsweise auf einem Außenläufermotor. Bei dem rotierenden Teil kann es sich beispielsweise um eine ausgeführte Welle eines Innenläufermotors oder um eine Nabe bzw. Scheibe zum Beispiel bei einem Riemenantrieb handeln. Jedenfalls ist der Begriff "rotierendes Teil" im weitesten Sinne zu verstehen. Der Einfachheit halber wird nachfolgend von der Anordnung eines Laufrads auf einem Elektromotor, insbesondere auf einem Außenläufermotor, gesprochen.

Bei der gattungsbildenden Anordnung wird das Drehmoment des Motors auf das Laufrad durch eine drehfeste Verbindung zwischen dem Rotor des Motors und dem Laufrad bzw. dessen Laufradnabe übertragen. Die Verbindung wird über eine Übermaßpassung (Presspassung) zwischen der Laufradnabe und dem Rotor, unter Einbindung einer der Laufradnabe fest zugeordneten, mechanische Spannungen aufnehmenden Ronde realisiert. Zur festen Zuordnung sei angemerkt, dass das Laufrad bzw. die Laufradnabe und die Ronde zwei voneinander unabhängige Teile sein können, wobei beim Aufpressen/Montieren eine wie auch immer zu definierende Verbindung entsteht. Des Weiteren betrifft die Erfindung ein Verfahren zur Herstellung einer solchen Anordnung.

Die Begriffe "Laufrad" und "Außenläufermotor" bzw. "Außenläuferrotor" sind im weitesten Sinne zu verstehen. Im Konkreten kann es sich bei dem Laufrad um das Flügelrad (Axiallaufrad) eines Ventilators handeln, wobei das Flügelrad drehfest mit dem Rotor verbunden ist (vgl. DE 10 2011 015 784 A1). Anstelle eines Axiallaufrads kann das Laufrad auch als Radiallaufrad und/oder Diagonallaufrad ausgeführt sein.

Aus der Praxis sind unterschiedliche Techniken bekannt, um beispielsweise ein Flügelrad auf bzw. an dem Rotor eines Motors zu befestigen.

Flügelräder aus Aluminium können gemeinsam mit einem aus Aluminium bestehenden Rotor gefertigt bzw. gegossen werden. Dabei ist nachteilig, dass Aluminiumteile grundsätzlich teuer sind. Außerdem erfordern sie einen relativ hohen Verputzaufwand und sind in der Verwendung gerade in Bezug auf Flügelräder unflexibel. Es lassen sich nämlich keine unterschiedlichen Luftförderrichtungen mit identischen Bauteilen realisieren, nämlich aufgrund der festen Zuordnung der Bauteile. Entsprechend der gewünschten/erforderlichen Luftförderrichtung sind somit zwei unterschiedlich kombinierte Aluminiumteile vorzuhalten.

Aus der Praxis ist es auch bereits bekannt, das aus Aluminium oder Kunststoff gefertigte Flügelrad auf den Rotor eines Motors aufzuschrauben. Dabei lassen sich beide Förderrichtungen realisieren, je nachdem, wie das Flügelrad aufgeschraubt wird. Gegenüber der zuvor genannten Variante liefert das aufgeschraubte Flügelrad somit eine höhere Flexibilität. Außerdem ist bei Verwendung eines aus Kunststoff bestehenden Flügelrads der Verputzaufwand gegenüber den Aluminiumteilen stark reduziert und das Kunststoff-Flügelrad kann gegenüber dem aus Aluminium bestehenden Flügelrad kostengünstiger gefertigt werden. Ein nicht unerheblicher Nachteil ist jedoch darin zu sehen, dass das Aufschrauben des Flügelrads relativ viel Zeit in Anspruch nimmt, wodurch sich die Kosten der Montage erhöhen.

Als dritte Variante ist das auf den Rotor aufgepresste Flügelrad bekannt, mit der gleichen Flexibilität wie das aufgeschraubte Flügelrad, da sich beide Förderrichtungen mit den gleichen Bauteilen realisieren lassen. Die Montage ist gegenüber der Schraubvariante einfach und somit kostengünstig. Bei der Realisierung einer Pressung wird zur sicheren Verbindung zwischen dem Laufrad bzw. der Nabe und dem Rotor eine Ronde aus Stahl verwendet, die üblicherweise in einem Folgeverbundwerkzeug hergestellt und vor dem Spitzgussprozess in das Laufradwerkzeug eingelegt wird.

Zwischen dem Rotor und dem Laufrad (beispielsweise Flügelrad) kann sich Kondenswasser bilden, welches aufgrund der gegebenen Geometrien nur schwer abführbar ist. Dies gilt insbesondere dann, wenn zwischen dem Rotor und der aufgepressten Nabe des Laufrads keine Durchgänge vorhanden sind. Dieses Problem hat man im Stand der Technik bereits erkannt und hat Kerben in die Oberfläche der Nabe eingebracht, die jedoch die mechanischen Eigenschaften der Nabe schwächen und obendrein hohe Spannungen, im aufgepressten Zustand der Nabe, verursachen.

Häufig wird, nicht zuletzt aus Kostengründen, ein Rotor mit tiefgezogenem Stahlblechgehäuse verwendet, dessen Oberfläche nicht spanend bearbeitet wird. Regelmäßig wird die Oberfläche mit einer Pulverbeschichtung versehen. Durch das Tiefziehen und die aufgebrachte Pulverbeschichtung entsteht ein großes, zu überbrückendes Toleranzfeld. Entsprechend muss die beim Laufrad verwendete Blechronde einen kleineren Innendurchmesser als der Rotor aufweisen, damit die Verbindung auch im "Worst Case" sicher hält. Es ist auf jeden Fall eine gewisse Sicherheit einzuplanen. Der zu überbrückende Unterschied im Durchmesser kann beispielsweise 0,6 bis 0,8 mm betragen. Berechnungen nach der Finite-Elemente-Methode (FEM) haben ergeben, dass sich die Aufweitung im Durchmesser auf die Kunststoffnabe überträgt. Wird der Blechronde und somit der Nabe eine Aufweitung von beispielsweise 0,6 mm im Durchmesser aufgegeben, liegt die Nabe unter Umständen sehr nahe an der Bruchgrenze des Kunststoffmaterials.

Die voranstehend genannten Probleme sind im druckschriftlichen Stand der Technik bereits erkannt worden, beispielsweise in der EP 1 609 996 B1. Schon dort ist die Rede davon, dass die zylindrisch geformte Stahlronde, wie sie bei bekannten Kunststofflaufrädern verwendet wird, beim Aufpressvorgang aufgeweitet wird. Da bei dem dort genannten Stand der Technik die Kunststoffnabe mit der Ronde vollflächig an dem Rotor anliegt, wird eine Aufweitung der Ronde an die Nabe weitergeleitet, so dass es in der Nabe nachteiligerweise zu hohen mechanischen Spannungen kommen kann, die in einzelnen Fällen sogar einen Radbruch bewirken können. Weitere Nachteile bestehen darin, dass ein Ablaufen von Kondenswasser, welches sich bei Taupunktunterschreitung in der Nabe bilden kann, nicht möglich ist. Außerdem behindert die Kunststoffnabe die Wärmeabgabe über die Rotoroberfläche.

Zur Behebung der im dortigen Stand der Technik erkannten Nachteile wird gemäß EP 1 609 996 B1 vorgeschlagen, eine segmentierte metallische Ronde vorzuschlagen, wobei die unterschiedlichen Segmente der Ronde, jeweils als zylindrischer Teil der Ronde zu verstehen, unterschiedliche Innendurchmesser haben. Mit anderen Worten hat die im Stand der Technik vorgeschlagene Ronde gekrümmte Flächen-Segmente mit geringerem Innendurchmesser, entlang dem Umfang der Ronde gleichmäßig verteilt, so dass die Ronde nur mit denjenigen Segmenten zur vollflächigen Anlage an der Oberfläche des Rotors kommt, die den geringeren Innendurchmesser haben.

Die im Stand der Technik vorgeschlagene Problemlösung ist jedoch gleichermaßen nachteilig, da beim Aufschieben des Laufrads von vorneherein Flächenkontakte bestehen und ausschließlich die dazwischen ausgebildeten zurückgesetzten Bereiche mit geringem Radius "Luft" schaffen. Der Aufpressvorgang ist nach wie vor kraftaufwändig und mühsam und es besteht die Gefahr, dass aufgrund der Größe der zur Kontaktierung gedachten Segmente die Ronde im aufgepressten Zustand über den gesamten Umfang an der Oberfläche des Rotors anliegt, so dass das gleiche Problem wie im dortigen Ausgangspunkt auftritt

Die Druckschrift DE 20 2010 011 378 U1 offenbart eine weitere Ronde mit einem als Einführschräge wirkenden Umfangsrandsteg, um die Ronde leichter auf einen Rotor aufpressen zu können.

Der vorliegenden Erfindung liegt nun die Aufgabe zugrunde, die gattungsbildende Anordnung eines Laufrads auf einem Elektromotor derart auszugestalten und weiterzubilden, dass die im Stand der Technik auftretenden Probleme zumindest weitgehend eliminiert sind. Es soll ein sicherer Halt des Laufrads auf dem Rotor gewährleistet sein, wobei das Aufpressen des Laufrads auf den Rotor einfach und schnell möglich sein soll. Bei aufgepresstem Laufrad soll hinreichend kühle Luft am Rotor vorbeigleiten können und es soll ein Kondenswasserablauf gewährleistet sein. Außerdem ist sicherzustellen, dass das Laufrad bei allen im Betrieb auftretenden Belastungen sicher auf dem Rotor sitzt. Des Weiteren ist ein Verfahren zur Herstellung einer entsprechenden Anordnung anzugeben.

Voranstehende Aufgabe ist durch die Merkmale des Anspruchs 1 gelöst. Danach ist die gattungsbildende Anordnung dadurch gekennzeichnet, dass die Ronde mehr- oder vieleckig mit ebenen Flächen zwischen den Ecken ausgeführt ist, wobei sich beim Aufpressen der Ronde auf den Rotor die sich zwischen den Ecken erstreckenden Flächen unter Bildung axialer Kontaktflächen mit der Oberfläche des Rotors zumindest geringfügig deformieren.

Erfindungsgemäß ist erkannt worden, dass sich eine einfache und dabei sichere Verbindung zwischen dem Laufrad und dem Rotor unter Einbindung einer Ronde herstellen lässt, wenn die Ronde mehr- oder vieleckig ausgeführt ist. Hätte die Ronde mit einem gedachten, einbeschriebenen Innenkreis den gleichen Innendurchmesser wie der Außendurchmesser des Rotors, so würde die Ronde mit der Oberfläche des Rotors einen axialen Linienkontakt bilden, mit einer Anzahl von Linien entsprechend der Anzahl der zwischen den Ecken existierenden Flächen, die mit ihrem jeweils geringsten Innendurchmesser linienförmig an der Rotoroberfläche zur Anlage kommen. Bei einer Deformation der Ronde beim Aufschieben auf den Rotor weiten sich die Linienkontakte zu axial ausgerichteten Flächenkontakten auf, wobei dazwischen Raum zum Abfluss von Kondenswasser und zur Luftzirkulation zum Zwecke der Kühlung verbleibt.

Grundsätzlich kann die Ronde aus beliebigen Materialien bestehen, unter der Voraussetzung, dass sie in bzw. an der Nabe des Laufrads eine hinreichende mechanische Festigkeit gewährleistet. Dabei ist es auch denkbar, dass die Ronde bei der Herstellung des Laufrads bzw. der Laufradnabe in situ erzeugt wird, beispielsweise definiert durch einen Bereich aus festerem Material.

In besonders vorteilhafter Weise ist die Ronde als Metallronde ausgeführt, wobei diese insbesondere aus Blech, vorzugsweise aus Stahlblech, bestehen kann. Dabei ist gewährleistet, dass die Ronde hinreichend stabil ausgeführt ist.

Wie bereits zuvor ausgeführt, handelt es sich bei der Ronde um ein mehreckiges bzw. vieleckiges Bauteil. An dieser Stelle sei angeführt, dass, insbesondere in Bezug auf den Stand der Technik, an dem Begriff "Ronde" festgehalten wird, wenngleich es sich nach der hier beanspruchten Lehre nicht um ein ideal rundes Bauteil handelt. Vielmehr handelt es sich um ein mehr-/vieleckiges Bauteil, beispielsweise um eine Ronde mit acht Ecken, woraus resultiert, dass zwischen den acht Ecken acht Flächen mit entsprechend acht Kontaktlinien bzw. aufgeweiteten axialen Kontaktflächen existieren. Die Anzahl der zu bevorzugenden oder gar erforderlichen Ecken hängt im Wesentlichen vom Durchmesser des Rotors und vom benötigten Spalt zwischen dem Rotor und der Ronde ab. Die achteckige Ausgestaltung der Ronde wird beispielhaft für einen Durchmesser im Bereich von 70 bis 110 mm genannt. Bei kleineren Durchmessern kann die Ronde mit drei Ecken, bei größeren Durchmessern mit 16 Ecken ausgestattet sein.

Im Konkreten kann die Blechronde auf der Innenseite der Nabe, im Durchgang der Nabe, in das Material der Nabe eingespritzt sein. Im Rahmen der spritzgusstechnischen Herstellung des Laufrads bzw. der Nabe müsste die Ronde in das Spitzgusswerkzeug eingelegt werden. Auch ist es denkbar, dass die Nabe zumindest teilweise umspritzt und durch das Umspritzen mit dem Laufrad fest verbunden ist. Es ist nicht zwingend erforderlich, dass die Ronde insgesamt umspritzt ist. In Ermangelung einer kompletten Umspritzung entstehen Spalte zwischen der Ronde und der Laufradnabe. Diese Spalte führen dazu, dass auch nach dem Aufpressen und der Deformation der Ronde kein durchgehender Kontakt zwischen der Ronde und der Nabe vorliegt und somit auch keine oder nur geringfügige Spannungen in die Nabe bzw. das Laufrad eingeleitet werden. Die Ronde ist in vorteilhafter Weise lediglich an denjenigen Stellen umspritzt, an denen sie keine oder nur sehr geringe Verformungen erfährt.

Der Innendurchmesser der Ronde bzw. des in die mehreckige Ronde einbeschriebenen Kreises ist kleiner als der Außendurchmessers des Rotors. Aufgrund dieser Maßnahme ist es möglich, dass die Ronde auf den Rotor aufpressbar ist, wobei sich die Flächen zwischen den Ecken beim Aufpressen unter Bildung der zuvor erörterten Kontaktflächen deformieren.

Im Konkreten kann der Innendurchmesser der Ronde derart gewählt sein, dass sich beim Aufschieben der Ronde ein anfänglicher axialer Linienkontakt zu einem axialen Flächensegment bzw. Flächenkontakt aufweitet. Wesentlich ist dabei, dass in den Eckbereichen ein hinreichender Durchgang verbleibt, um einerseits eine Lüftung entlang der Oberfläche des Rotors und andererseits ein Abfließen von Kondenswasser zu gewährleisten. Nach dem Aufpressen und Verformen der Ronde verbleiben somit nicht kontaktbehaftete Bereiche gegenüber der Oberfläche des Rotors.

Die Ronde kann konstruktive Maßnahmen aufweisen, die das Aufschieben bzw. Aufpressen des Laufrads auf den Rotor begünstigen. Dazu ist es von Vorteil, wenn die Ronde im Randbereich, zumindest auf einer Seite, eine umlaufende Aufweitung hat, um das Aufschieben und Aufpressen auf den Rotor zu erleichtern. Ist ein entsprechender Randbereich auf beiden Seiten der Ronde ausgebildet, begünstigt dies die Tatsache, dass das gleiche Laufrad bzw. Flügelrad für beide Luftförderrichtungen verwendet werden kann, mit dem Komfort eines erleichterten Aufschiebens bzw. Aufpressens von beiden Seiten her.

Das erfindungsgemäße Verfahren löst die eingangs genannte Aufgabe durch die Merkmale des Anspruchs 10. Das Verfahren betrifft die Herstellung einer erfindungsgemäßen Anordnung entsprechend den voranstehenden Ausführungen.

Zunächst einmal wird ein Motor bereitgestellt, wobei es sich dabei um einen Elektromotor, insbesondere einen Außenläufermotor, handelt. Dieser wird vorzugsweise vertikal von einem Werkzeugträger gehalten, so dass die Montage des Laufrads bzw. Flügelrads bei fester Positionierung des Motors erfolgt.

Des Weiteren wird ein Laufrad bzw. Flügelrad zur Montage bereitgestellt, wobei dieses Laufrad eine mehreckige Ronde entsprechend der erfindungsgemäßen Anordnung umfasst. Die Ronde ist in den Durchgang des Laufrads eingebunden, so dass diese zur Befestigung auf dem Rotor dient.

Entsprechend der gewünschten Förderrichtung des Fluidums wird das Laufrad gegenüber dem Motor positioniert, so dass für beide Förderrichtungen das gleiche Laufrad verwendet werden kann. Danach wird das Laufrad auf den Rotor aufgeschoben und dabei aufgepresst, und zwar unter Verformung der mehr- oder vieleckigen Ronde mit sich zwischen den Ecken erstreckenden ebenen Flächen, derart, dass gegenüber der Oberfläche des Rotors axiale, segmentartige Flächenkontakte mit dazwischenliegenden freien Durchgangsbereichen zur Durchströmung mit Fluiden - Luft und/oder Wasser - entstehen, wobei sich beim Aufpressen der Ronde auf den Rotor die sich zwischen den Ecken erstreckenden Flächen unter Bildung axialer Kontaktflächen mit der Oberfläche des Rotors zumindest geringfügig deformieren.

Erfindungsgemäß wird erreicht, dass bei reduzierten mechanischen Spannungen eine hinreichend gute Verbindung zwischen der Oberfläche des Rotors und dem Laufrad realisiert ist. Durch die in den Ecken der Ronde entstehenden axialen Durchgänge kann bei Taupunktunterschreitung entstehendes Kondenswasser abfließen, ohne dass die Nabe mit den sonst erforderlichen Einkerbungen versehen ist. Die Durchgänge dienen außerdem zum Durchleiten von Kühlluft an der Rotorfläche vorbei, so dass Wärme abgeführt wird.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht ein Ausführungsbeispiel einer erfindungsgemäßen Anordnung, im Konkreten ein Axialventilator, im zusammengebauten Zustand,
- Fig. 2: den Gegenstand aus Fig. 1 in einer schematischen Vorderansicht,
- Fig. 3: den Gegenstand aus den Fig. 1 und 2, teilweise geschnitten, in einer schematischen Seitenansicht,
- Fig. 4: in einer schematischen Ansicht wie nach Fig. 1 das Laufrad des Gegenstands aus den Fig. 1 bis 3, ohne Rotor,
- Fig. 5: das Laufrad aus Fig. 4 in einer Ansicht wie nach Fig. 3, jedoch ohne Rotor und
- Fig. 6: in einer schematischen Ansicht ein Ausführungsbeispiel einer Blechronde, entsprechend der Ausstattung des Laufrads gemäß den Fig. 1 bis 5.

Fig. 1 zeigt in einer schematischen Ansicht eine erfindungsgemäße Anordnung, umfassend einen elektrischen Motor 1 mit Rotor 2, wobei auf den Rotor 2 ein fortan als Flügelrad 3 bezeichnetes Laufrad aufgepresst ist. Eine drehfeste Verbindung zwischen der Nabe 4 des Flügelrads 3 und dem Rotor 2 bzw. dessen Oberfläche ist durch Presspassung hergestellt.

Die Flügel 5 sind mit aerodynamischen Merkmalen ausgestattet, die in Bezug auf die erfindungsgemäße Lehre keine Rolle spielen.

An dieser Stelle sei angemerkt, dass das Flügelrad 3 zur Erzeugung einer konkreten Strömungsrichtung auf den Rotor 2 aufgepresst ist. Zur umgekehrten Strömungsrichtung ist es möglich, das Flügelrad 3 andersrum auf den Rotor 2 aufzupressen, ohne den Typ und die Ausstattung des Flügelrads 3 zu ändern.

Fig. 2 zeigt den Gegenstand aus Fig. 1 in einer Draufsicht, wobei dort, zwischen der Nabe 4 des Flügelrads 3 und dem Rotor 2, in schematischer Ansicht die eckige Ronde 6 erkennbar ist, deren Flächen gegenüber der Oberfläche des Rotors 2 einen Kontakt aufweisen, den man als aufgeweiteten Linienkontakt bezeichnen kann. Letztendlich handelt es sich hier um sich axial erstreckende, segmentartige Kontaktflächen, die je nach Verformung der Ronde 6 mehr oder weniger ausgeprägt sind.

Fig. 3 zeigt den Gegenstand aus den Fig. 1 und 2 in einer schematischen Seitenansicht, teilweise geschnitten. Fig. 3 lässt deutlich erkennen, dass die Ronde 6, bei dem hier gewählten Ausführungsbeispiel als Blechronde ausgeführt, in das Material der Nabe 4 des Flügelrads 3 eingebunden ist. Die Ronde 6 ist mit dem gleichen Material wie das Flügelrad, beispielsweise Kunststoff, umspritzt.

Fig. 3 zeigt des Weiteren andeutungsweise, dass die Ronde 6 auf einer Seite einen erweiterten Bereich 7 aufweist. Ungeachtet dessen ist das Flügelrad 3 mit der eingegossenen Ronde 6 so gestaltet, dass das Flügelrad 3 automatisiert für beide Förderrichtungen auf den Rotor 2 aufgepresst werden kann. Für beide Förderrichtungen ist ein einziges Flügelrad vorzuhalten, wodurch sich die Lagerhaltungskosten ganz erheblich reduzieren. Maximale Flexibilität ist gegeben.

Fig. 4 zeigt das Flügelrad 3 der Anordnung aus den Fig. 1 bis 3, ohne Rotor. Die Nabe 4 des Flügelrads 3 ist im Innern mit der Ronde 6 ausgestattet, die achteckig ausgeführt ist. Im nicht aufgeschobenen Zustand, d.h. gemäß der Darstellung aus Fig. 4, haben die sich zwischen den Ecken 8 der Ronde 6 erstreckenden ebenen Flächen 9 einen gemeinsamen kleinsten Radius, gebildet durch den jeweils mittigen Berührungspunkt dieser Flächen 9 mit einem einbeschriebenen Kreis. Dieser Radius muss in Bezug auf die Fläche des Rotors 2 kleiner sein als der Außendurchmesser des Rotors 2, damit ein Aufpressen der Nabe 4 mit der integrierten Ronde 6 auf den Rotor möglich ist, und zwar unter Verformung der Ronde 6, genauer gesagt der sich zwischen den Ecken 8 erstreckenden, ursprünglich ebenen Flächen 9.

In Bezug auf die Ronde 6 sei angemerkt, dass diese zur Begünstigung der Stabilität/Festigkeit beliebige Maßnahmen wie Prägungen, Sicken, etc. aufweisen kann, ohne dass dadurch die erfindungsgemäße Lehre verlassen wird.

Fig. 5 zeigt den Gegenstand aus Fig. 4 in einer Darstellung entsprechend Fig. 3, jedoch ohne Motor 1/Rotor 2. Auch hier ist die integrierte Ronde 6 mit ihren Ecken 8 und Flächen 9 erkennbar.

Schließlich zeigt Fig. 6 die Ronde 6 in isolierter Form, bei diesem Ausführungsbeispiel als Achteck mit dazwischenliegenden Flächen 9, die zur Anlage am Rotor 2 und, beim Aufpressen der Nabe 4 bzw. des Flügelrads 3 auf den Rotor 2, zur Deformation dienen, wodurch sich der mechanische Halt bei entsprechender Spannung ergibt.

Fig. 6 zeigt des Weiteren einen umlaufend erweiterten Bereich 7, der das Aufschieben und Aufpressen auf den Rotor 2 in die eine Richtung erleichtert. Auf der gegenüberliegenden Seite der Ronde 6 sind in segmentweiser Ausgestaltung diskrete Aufweitungen 7 vorgesehen, die das Aufschieben bzw. Aufpressen in die andere Richtung begünstigen. Jeder der beiden Randbereiche kann wahlweise eine umlaufende Aufweitung 7 oder einzelne, diskrete Aufweitungen 7 aufweisen.

Hinsichtlich weiterer vorteilhafter Ausgestaltungen der erfindungsgemäßen Lehre wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiel der erfindungsgemäßen Lehre lediglich zur Erörterung der beanspruchten Lehre dient, diese jedoch nicht auf das Ausführungsbeispiel einschränkt.

### Bezugszeichenliste

- 1: elektrischer Motor
- 2: Rotor
- 3: Laufrad, Flügelrad
- 4: Nabe, Laufradnabe
- 5: Flügel
- 6: Ronde
- 7: erweiterter Randbereich (Randbereich der Ronde), Aufweitung
- 8: Ecke der Ronde
- 9: ebene Fläche der Ronde

## Patentansprüche

1. Anordnung eines Laufrads auf einem rotierenden Teil eines Motors, vorzugsweise auf einem Elektromotor (1), insbesondere auf einem Außenläufermotor, wobei das Drehmoment des Motors (1) auf das Laufrad (3) durch eine drehfeste Verbindung zwischen dem Rotor (2) des Motors (1) und dem Laufrad (3) bzw. dessen Laufradnabe (4) übertragen wird und wobei die Verbindung über eine Presspassung zwischen der Laufradnabe (4) und dem Rotor (2), unter Einbindung einer der Laufradnabe (4) vorzugsweise fest zugeordneten, mechanische Spannungen aufnehmenden Ronde (6) realisiert ist,
**dadurch gekennzeichnet, dass** die Ronde (6) mehr- oder vieleckig mit ebenen Flächen (9) zwischen den Ecken (8) ausgeführt ist, wobei sich beim Aufpressen der Ronde (6) auf den Rotor (2) die sich zwischen den Ecken (8) erstreckenden Flächen (9) unter Bildung axialer Kontaktflächen mit der Oberfläche des Rotors (2) zumindest geringfügig deformieren.

2. Anordnung nach Anspruch 1, **dadurch gekennzeichnet, dass** die Ronde (6) bei der Herstellung des Laufrads (3) bzw. der Laufradnabe (4) in situ erzeugt wird.

3. Anordnung nach Anspruch 1, **dadurch gekennzeichnet, dass** die Ronde (6) als Metallronde, insbesondere aus Blech, vorzugsweise aus Stahlblech, ausgeführt ist.

4. Anordnung nach einem der Ansprüche 1 bis 3, **dadurch gekennzeichnet, dass** die Ronde (6) als Achteck ausgeführt ist.

5. Anordnung nach einem der Ansprüche 3 bis 4, **dadurch gekennzeichnet, dass** die Blechronde auf der Innenseite der Nabe (4), in deren Durchgang, in das Material der Nabe (4) eingespritzt oder zumindest teilweise umspritzt ist.

6. Anordnung nach einem der Ansprüche 1 bis 5, **dadurch gekennzeichnet, dass** sich die zwischen den Ecken (8) der Ronde (6) erstreckenden ebenen Flächen (9) einen gemeinsamen kleinsten Radius haben, gebildet durch den jeweils mittigen Berührungspunkt dieser Flächen (9) mit einem einbeschriebenen Kreis, wobei dieser einbeschriebene Kreis kleiner ist als der Außendurchmesser des Rotors (2).

7. Anordnung nach Anspruch 6, **dadurch gekennzeichnet, dass** der Innendurchmesser der Ronde (6) derart gewählt ist, dass sich beim Aufschieben der Ronde (6) ein anfänglicher axialer Linienkontakt zu einem axialen Flächenkontakt aufweitet.

8. Anordnung nach Anspruch 6 oder 7, **dadurch gekennzeichnet, dass** der Innendurchmesser der Ronde (6) so gewählt wird, dass nach dem Aufpressen und Verformen der Ronde (6) nicht kontaktbehaftete Bereiche gegenüber der Oberfläche des Rotors (2) verbleiben.

9. Anordnung nach einem der Ansprüche 1 bis 8, **dadurch gekennzeichnet, dass** die Ronde (6) im Randbereich (7), zumindest auf einer Seite, eine zonale bzw. segmentweise oder umlaufende Aufweitung hat, um das Aufschieben und Aufpressen auf den Rotor (2) zu erleichtern.

10. Verfahren zur Herstellung einer Anordnung nach einem der Ansprüche 1 bis 9, **gekennzeichnet durch** folgende Verfahrensschritte:
Bereitstellen eines Motors (1), insbesondere eines Außenläufermotors, vorzugsweise vertikal gehalten von einem Werkstückträger;
Bereitstellen eines Laufrads (3) mit mehreckiger Ronde (6), eingebunden im Durchgang des Laufrads (3);
Positionierung des Laufrads (3) entsprechend der gewünschten Förderrichtung gegenüber dem Motor (1);
Aufschieben des Laufrads (3) auf den Rotor (2) unter Verformung der mehr- oder vieleckigen Ronde (6) mit sich zwischen den Ecken (8) erstreckenden ebenen Flächen (9), derart, dass gegenüber der Oberfläche des Rotors (2) axiale, segmentartige Flächenkontakte mit dazwischen liegenden freien Durchgangsbereichen entstehen, wobei sich beim Aufpressen der Ronde (6) auf den Rotor (2) die sich zwischen den Ecken (8) erstreckenden Flächen (9) unter Bildung axialer Kontaktflächen mit der Oberfläche des Rotors (2) zumindest geringfügig deformieren.

11. Verfahren nach Anspruch 10, **dadurch gekennzeichnet, dass** bei der Herstellung des Laufrads (3) eine Ronde (6) mit einem Innendurchmesser gewählt wird, der so bemessen ist, dass sich beim Aufpressen der Ronde (6) ein anfänglicher axialer Linienkontakt zu einem axialen Flächenkontakt aufweitet, derart, dass nach dem Aufpressen und Verformen der Ronde (6) zwischen den Kontaktflächen nicht kontaktbehaftete Bereich gegenüber der Oberfläche des Rotors (2) verbleiben.

## Claims

1. Arrangement of an impeller on a rotating portion of a motor, preferably on an electric motor (1), in particular on an external rotor motor, wherein the torque of the motor (1) is transmitted to the impeller (3) by means of a rotationally secure connection between the rotor (2) of the motor (1) and the impeller (3) or the impeller hub (4) thereof, and wherein the connection is produced by means of a press-fit between the impeller hub (4) and the rotor (2), with a round plate (6) which is preferably fixedly associated with the impeller hub (4) and which absorbs mechanical stresses being incorporated,
**characterised in that** the round plate (6) is constructed in a polygonal or multi-sided manner with flat faces (9) between the corners (8), wherein, when the round plate (6) is pressed onto the rotor (2), the faces (9) which extend between the corners (8) become at least slightly deformed with axial contact faces being formed with the surface of the rotor (2).

2. Arrangement according to claim 1, **characterised in that** the round plate (6) is produced in situ during the production of the impeller (3) or the impeller hub (4).

3. Arrangement according to claim 1, **characterised in that** the round plate (6) is configured as a metal round plate, in particular of sheet metal, preferably of sheet steel.

4. Arrangement according to any one of claims 1 to 3, **characterised in that** the round plate (6) is configured as an octagon.

5. Arrangement according to any one of claims 3 to 4, **characterised in that** the sheet metal round plate is injection-moulded or at least partially overmoulded at the inner side of the hub (4), in the passage thereof, in the material of the hub (4).

6. Arrangement according to any one of claims 1 to 5, **characterised in that** the flat faces (9) which extend between the corners (8) of the round plate (6) have a common smallest radius, formed by the central contact location of these faces (9) in each case with an inscribed circle, wherein this inscribed circle is smaller than the outer diameter of the rotor (2).

7. Arrangement according to claim 6, **characterised in that** the inner diameter of the round plate (6) is selected in such a manner that, when the round plate (6) is pushed on, an initial axial linear contact expands to form an axial surface contact.

8. Arrangement according to claim 6 or 7, **characterised in that** the inner diameter of the round plate (6) is selected in such a manner that, after the round plate (6) has been pressed on and deformed, regions which are not subjected to contact with respect to the surface of the rotor (2) remain.

9. Arrangement according to any one of claims 1 to 8, **characterised in that** the round plate (6) in the edge region (7), at least at one side, has a zonal or segmented or peripheral expansion in order to facilitate the pushing and pressing onto the rotor (2).

10. Method for producing an arrangement according to any one of claims 1 to 9, **characterised by** the following method steps:
providing a motor (1), in particular an external rotor motor, preferably vertically retained by a workpiece carrier;
providing an impeller (3) with a polygonal round plate (6), incorporated in the passage of the impeller (3);
positioning the impeller (3) in accordance with the desired conveying direction with respect to the motor (1);
pushing the impeller (3) onto the rotor (2) with the polygonal or multi-sided round plate (6) being deformed with planar faces (9) which extend between the corners (8) in such a manner that with respect to the surface of the rotor (2) axial segment-like surface contacts with free passage regions located therebetween are produced, wherein, when the round plate (6) is pressed onto the rotor (2), the faces (9) which extend between the corners (8) become at least slightly deformed with axial contact faces being formed with the surface of the rotor (2).

11. Method according to claim 10, **characterised in that** during the production of the impeller (3) a round plate (6) is selected with an inner diameter which is sized in such a manner that, when the round plate (6) is pressed on, an initial axial linear contact expands to form an axial surface contact in such a manner that, after the round plate (6) has been pressed on and deformed, between the contact faces regions which are not subjected to contact with respect to the surface of the rotor (2) remain.

## Revendications

1. Disposition d'une turbine sur une partie rotative d'un moteur, de préférence sur un moteur électrique (1), plus particulièrement sur un moteur à rotor externe, dans lequel le couple du moteur (1) est transmis à la turbine (3) par une liaison solidaire en rotation entre le rotor (2) du moteur (1) et la turbine (3) respectivement son moyeu (4) et dans lequel la liaison est réalisée par l'intermédiaire d'un ajustement serré entre le moyeu de la turbine (4) et le rotor (2), en intégrant un rond (6), relié fermement avec le moyeu de turbine (4), absorbant les contraintes mécaniques,
**caractérisée en ce que** le rond (6) est réalisé de manière polygonale avec des surfaces planes (9) entre les angles (8), dans lequel, lors du pressage du rond (6) sur le rotor (2), les surfaces (9) s'étendant entre les angles (8) se déforment au moins légèrement en formant des surfaces de contact axiales avec la surface du rotor (2).

2. Disposition selon la revendication 1, **caractérisée en ce que** le rond (6) est réalisé in situ lors de la fabrication de la turbine (3) respectivement du moyeu de la turbine (4).

3. Disposition selon la revendication 1, **caractérisée en ce que** le rond (6) est réalisé sous la forme d'un rond métallique, plus particulièrement en tôle, de préférence en tôle d'acier.

4. Disposition selon l'une des revendications 1 à 3, **caractérisée en ce que** le rond (6) est réalisé sous la forme d'un octogone.

5. Disposition selon l'une des revendications 3 à 4, **caractérisée en ce que** le rond de tôle est injecté, ou au moins partiellement surmoulé, sur l'intérieur du moyeu (4), dans son passage, dans le matériau du moyeu (4).

6. Disposition selon l'une des revendications 1 à 5, **caractérisée en ce que** les surfaces planes (9) s'étendant entre les angles (8) du rond (6) présentent le plus petit rayon commun, formé par le point de contact centrale respectif de ces surfaces (9) avec un cercle circonscrit, dans lequel ce cercle circonscrit est plus petit que le diamètre externe du rotor (2).

7. Disposition selon la revendication 6, **caractérisée en ce que** le diamètre intérieur du rond (6) est choisi de façon à ce que, lors de l'enfichage du rond (6), un contact linéaire axial initial s'élargit en un contact de surface axial.

8. Disposition selon la revendication 6 ou 7, **caractérisée en ce que** le diamètre intérieur du rond (6) est choisi de façon à ce que, après le pressage et la déformation du rond (6), les parties non mises en contact restent en face de la surface du rotor (2).

9. Disposition selon l'une des revendications 1 à 8, **caractérisée en ce que** le rond (6) présente, sur le bord (7), au moins sur un côté, un élargissement partiel respectivement segmentaire ou circulaire, afin de faciliter l'insertion et le pressage sur le rotor (2).

10. Procédé de fabrication d'une disposition selon l'une des revendications 1 à 9, **caractérisé par** les étapes suivantes :
mise à disposition d'un moteur (1), plus particulièrement d'un moteur à rotor externe, de préférence maintenu verticalement par un support de pièce ;
mise à disposition d'une turbine (3) avec un rond polygonal (6), intégré dans le passage de la turbine (3) ;
positionnement de la turbine (3) selon le sens de convoyage souhaité par rapport au moteur (1) ;
insertion de la turbine (3) sur le rotor (2) en déformant le rond polygonal (6) avec des surfaces planes (9) s'étendant entre les angles (8), de façon à ce que, en face de la surface du rotor (2), apparaissent des contacts de surfaces axiaux segmentaires avec des parties de passages libres se trouvant entre eux, dans lequel, lors du pressage du rond (6) sur le rotor (2), les surfaces (9) s'étendant entre les angles (8) se déforment au moins légèrement en formant des surfaces de contact axiales avec la surface du rotor (2).

11. Procédé selon la revendication 10, **caractérisé en ce que**, lors de la fabrication de la turbine (3), un rond (6) est choisi avec un diamètre extérieur, qui est dimensionné de façon à ce que, lors du pressage du rond (6), un contact linéaire axial initial s'élargisse en un contact de surface axial, de façon à ce que, après le pressage et la déformation du rond (6) entre les surfaces de contact, les parties non mises en contact restent en face de la surface du rotor (2).
